# EUROPÄISCHE PATENTSCHRIFT

(11) **EP 3 274 512 B1**
(45) Veröffentlichungstag und Bekanntmachung des Hinweises auf die Patenterteilung: **09.10.2019**
(21) Anmeldenummer: 16717097.6
(22) Anmeldetag: 23.03.2016
(51) Int. Cl.: E01H 1/08, A47L 9/10, A47L 9/16, A47L 9/04, A47L 11/22, A47L 11/40

(54) **SCHMUTZSAMMELVORRICHTUNG UND VERFAHREN ZUM BETRIEB DER VORRICHTUNG**
DIRT COLLECTOR AND METHOD FOR USING THE COLLECTOR
DISPOSITIF COLLECTEUR DE POUSSIÈRE ET PROCÉDÉ POUR UTILISER LE COLLECTEUR

(30) Priorität: 27.03.2015 DE 102015003916
(43) Veröffentlichungstag der Anmeldung: 31.01.2018
(62) Teilanmeldung aus: 19159002.5
(73) Patentinhaber: Nilfisk A/S, 2605 Brøndby (DK)
(72) Erfinder: NOEHR LARSEN, Peter, 2400 Kopenhagen (DK); WALTERS SCHMIDT, Martin, 2100 Kopenhagen (DK)
(74) Vertreter: Riebling, Peter
(86) Internationale Anmeldenummer: PCT/EP2016/000505
(87) Internationale Veröffentlichungsnummer: WO 2016/155872

(56) Entgegenhaltungen:
- WO-A1-03/007776
- DE-A1- 1 658 383
- DE-B- 1 235 971

## Beschreibung

Die Erfindung betrifft eine Schmutzsammelvorrichtung für ein Reinigungsgerät in Form eines Kehrfahrzeugs sowie ein Verfahren zum Betrieb des Reinigungsgeräts nach dem Oberbegriff der unabhängigen Patentansprüche.

Eine Schmutzsammelvorrichtung für ein Kehrfahrzeug ist beispielsweise mit dem Gegenstand der DE 32 13 089 A1 oder der DE 103 56 419 B3 oder der DE 198 51 666 C1 beschrieben worden. Alle dort beschriebenen Ausführungsformen und Funktionen sind Teil der vorliegenden Erfindungsbeschreibung. Hieraus ergibt sich, dass eine Schmutzsammelvorrichtung für ein Kehrfahrzeug lediglich eine frontseitig oder bodenseitig betriebene Kehrwalze aufweisen kann, aber auch zusätzliche, im Frontbereich vorne liegende Kehrwalzen, wie sie in der DE 32 13 089 A1 mit dem Bezugszeichen 10 beschrieben wurden.

Das Reinigen von harten Oberflächen, wie z. B. Straßen oder Gehwegoberflächen oder auch die Reinigung von harten Böden im Innenbereich erfordert eine Saugvorrichtung mit einem Luftstrom mit hoher Leistung.

Im Fall der Verwendung eines Staubsaugers wird eine Strömungsgeschwindigkeit im Bereich von 30 bis 40 Liter pro Sekunde für eine effektive Reinigung von harten Böden gefordert, was eine Leistung im Bereich zwischen 900 bis 1500 Watt eines damit verbundenen Sauggebläses bedingt.

Bei Schmutzsammelvorrichtungen für straßentaugliche Reinigungsgeräte, insbesondere Kehrfahrzeuge wird hingegen ein Luftstrom im Bereich von 400 bis 700 l/s bei einer Leistung des Sauggebläses im Bereich zwischen 4 bis 8 kW benötigt. Der hohe Volumenstrom ist notwendig, um eine Luftgeschwindigkeit zwischen 15 bis 30 m/s im Bereich der bodennah betriebenen Schmutzsammelvorrichtung zu ermöglichen. Die jeweils im Frontbereich angeordnete Kehrwalze dient zur Ablösung von Grob- und Feinschmutz von der zu reinigenden Oberfläche. Die vorliegende Erfindung beansprucht beide Drehrichtungen einer solchen Kehrwalze. Demnach kann eine solche Kehrwalze sowohl im Überwurfbetrieb, als auch im Unterwurfbetrieb arbeiten.

Es besteht ein Bedürfnis, den Energieverbrauch derartiger Reinigungsmaschinen mit Schmutzsammelvorrichtungen zu reduzieren. Aufgrund von EU-Vorschriften soll die Leistung von Sauggebläsen generell begrenzt werden und bezüglich der straßenseitig verwendeten Kehrfahrzeuge wird angestrebt, derartige Kehrmaschinen möglichst umweltschonend zu betreiben, d. h. beispielsweise mit Batteriebetrieb, mit Brennstoffzellen oder mit Hybridantrieben, die aus einer Verbrennungsmaschine und anderen Hilfsantrieben bestehen. Derzeit werden vornehmlich Dieselmaschinen verwendet, die einen unerwünscht hohen Ausstoß von Abgasen haben, einen hohen Lärmpegel erzeugen. Wegen der geforderten hohen Leistungen des Sauggebläses müssen deshalb großvolumige Dieselmaschinen eingesetzt werden.

Es besteht damit das Bedürfnis, Antriebsmaschinen für das Sauggebläse und den Fahrantrieb zu verwenden, die bei größerer Reichweite einen geringeren Kraftstoffbedarf und ein geringeres Gewicht aufweisen.

Am Beispiel der Kehrmaschine nach dem Gegenstand der DE 198 51 666 C1 kann erläutert werden, dass zur Aufnahme von Grobschmutz, der vor allem im Bereich von Straßenkehrmaschinen aus leeren Glasflaschen, Steinen und anderen schweren Gegenständen besteht, eine Saugleistung des Sauggebläses im Bereich zwischen 2 bis 5 kW erforderlich ist.

Die DE 16 58 383 A1 offenbart eine Schmutzsammelvorrichtung für ein Reinigungsgerät in Form eines Kehrfahrzeugs, sowie ein Verfahren zum Betrieb einer Schmutzsammelvorrichtung für ein Kehrfahrzeug, bestehend aus einem über der Fahrbahnebene verschiebbar angetriebenen Gehäuse, in dem mindestens eine drehend angetriebene Kehrwalze angeordnet ist, die den Grob- und Feinschmutz von der Fahrbahnebene ablöst und unterstützt durch einen Saugluftstrom eines in der Drehzahl- und/oder Leistung regelbaren Sauggebläses in einen Sammelbehälter befördert, wobei im Gehäuse der Schmutzsammelvorrichtung ein im Saugluftstrom des Sauggebläses liegender Zwischenbehälter zur zeitweiligen Zwischenlagerung von Grobschmutz angeordnet ist.

Die bekannten Straßenkehrmaschinen mit Schmutzsammelvorrichtungen nach dem Oberbegriff des Patentanspruches 1 setzen voraus, dass die Leistung des Sauggebläses ununterbrochen auf einem Maximalwert betrieben wird, um sicherzustellen, dass der von der Kehrwalze aufgenommene Grobschmutz in Form von leeren Glasflaschen, schweren Steinen und dergleichen sofort in einen Grobschmutzsammelbehälter befördert werden kann. Ein solcher Grobschmutzsammelbehälter ist beispielsweise in der DE 198 51 666 C1 mit dem Bezugszeichen 6 bezeichnet. Im Bereich der Kehrwalze 5 muss am dortigen Saugmundstück deshalb immer ein maximaler Saugdruck herrschen, um dafür zu sorgen, dass der Grobschmutz zuverlässig in den erhöht angeordneten Grobschmutzsammelbehälter befördert wird. Damit ist jedoch der Nachteil verbunden, dass das Sauggebläse stets auf einer maximalen Förderleistung läuft und dementsprechend der Energieverbrauch und die Lärmemission einer solchen Kehrmaschine hoch ist.

Ist der Grobschmutz-Sammelbehälter nach der DE 198 51 666 C1 gefüllt, kann er herausgezogen werden und muss manuell entleert werden. Erst nach dem wiederholten Einschieben kann die Kehrmaschine weiter betrieben werden. Damit ist ein Betrieb eines solchen Kehrfahrzeuges nur im intermittierenden Betrieb möglich, d.h. das Kehrfahrzeug muss ab und zu anhalten und an einer geeigneten Stelle den Grobschmutz-Sammelbehälter entleeren, was bei verzweigten Straßennetzen in Großstädten auf Schwierigkeiten stößt.

Auch dort ist die frontseitig verwendete Bürstenwalze so ausgelegt, dass sie den von der Bodenseite aufgenommenen Grob- und Feinschmutz über eine erhöht liegende Förderstrecke in einen nachgeschalteten Behälter fördern muss, was mit einem erhöhten Saugdruck und unerwünschter Lärmemission verbunden ist.

Ist der Saugdruck an der Bürstenwalze von Seiten des verwendeten Sauggebläses nicht hoch genug, gelingt es der Bürstenwalze nicht, den aufgenommenen Grobschmutz in Form von Steinen oder anderen schweren, nicht flugfähigen Gegenständen in den nachgeschalteten Sammelbehälter zu fördern.

Der Erfindung liegt deshalb die Aufgabe zugrunde, ein Verfahren zum Betrieb und eine Schmutzsammelvorrichtung für ein Reinigungsgerät in Form eines Kehrfahrzeugs der eingangs genannten Art so weiterzubilden, dass das hierfür verwendete Sauggebläse mit wesentlich geringerem Energieaufwand und geringerer Geräuschemission arbeitet.

Zur Lösung der gestellten Aufgabe ist eine Vorrichtung durch den Gegenstand des unabhängigen Anspruchs 1 gekennzeichnet. Die Vorrichtung wird nach einem Verfahren gemäß dem unabhängigen Anspruch 3 betrieben.

Es wird eine Schmutzsammelvorrichtung vorgeschlagen, in deren Gehäuse - im Wesentlichen auf gleicher Ebene oder nur geringfügig erhöht - zu der Ebene, auf der der aufzunehmende Grob- oder Feinschmutz lagert, ein Zwischenbehälter nachgeschaltet ist, der zur zeitweiligen Zwischenlagerung von zeitweilig nicht flugfähigem Grobschmutz bestimmt ist.

Somit sieht die Erfindung vor, dass in das Gehäuse der Schmutzsammelvorrichtung für ein Reinigungsgerät, insbesondere eines Kehrfahrzeuges, ein Zwischenbehälter integriert ist, der im Luftstrom des Sauggebläses liegt und der dazu bestimmt ist, lediglich den - unter der Einwirkung des gegenwärtigen, verminderten Saugdruckes nicht-flugfähigen - Grobschmutz aufzunehmen, während der Feinschmutz sofort über diesen Zwischenbehälter hinweg - auch unter der Einwirkung des verminderten Saugdruckes - in einen endlagerseitig vorgesehenen Sammelbehälter befördert wird.

In einer bevorzugten Ausgestaltung der Erfindung kann es vorgesehen sein, dass der endlagerseitig vorgesehene Sammelbehälter in sich geteilt ist. Er kann aus einem Grobschmutzbehälter und einem nachgeschalteten Feinstaubbehälter gebildet sein.

Ebenso ist es in einer anderen Ausgestaltung möglich, dass lediglich nur ein einziger Behälter nachgeschaltet ist, der sowohl den Grobschmutz als auch den Feinschmutz aufnimmt.

Die Idee der Erfindung liegt darin, das Sauggebläse im Reinigungsgerät, insbesondere im Kehrfahrzeug oder des Staubsaugers so zu betreiben, dass es lediglich mit einer verminderten Luftgeschwindigkeit arbeitet, wobei aufgrund der verminderten Luftgeschwindigkeit nur wenig Energie vom Sauggebläse verbraucht wird. Dementsprechend ist auch der Geräuschpegel vermindert.

Aufgrund der verminderten und mithin geringen Luftgeschwindigkeit kann nur noch die drehend angetriebene Kehrwalze den Feinschmutz und den Grobschmutz aufzunehmen. Der Saugdruck reicht gerade dazu aus, den im Wesentlichen auf gleicher Ebene oder geringfügig erhöht angeordneten Zwischenbehälter mit dem nicht flugfähigen Grobschmutz zu füllen. Die Füllung erfolgt einerseits durch die mechanische Energie der Kehrwalze, welche nur noch geringfügig durch den verminderten Saugdruck unterstützt wird.

Der Feinschmutz wird hingegen bei dem verminderten Saugdruck durch diesen Zwischenbehälter hindurch (oder hinweg) befördert und in einem nachgeschalteten endlagerseitigen Sammelbehälter aufgenommen.

Eine Halbierung der Luftströmung im Bereich der Schmutzsammelvorrichtung für das Kehrfahrzeug führt dazu, dass das verwendete Sauggebläse nur noch ein Viertel der normalerweise verbrauchten Energie benötigt. Deshalb ist während der größten Zeit des Betriebs der Schmutzsammelvorrichtung für das Kehrfahrzeug die Saugleistung des Sauggebläses stark reduziert (Normalbetrieb), weil die verminderte Saugleistung gerade dafür ausreichen soll, den aufgenommenen Feinschmutz in den endlagerseitig vorgesehenen Sammelbehälter zu befördern, während der aufgenommene Grobschmutz, der aufgrund der niedrigen, verwendete Luftgeschwindigkeit nicht flugfähig ist und in einen im Gehäuse der Schmutzsammelvorrichtung angeordneten Zwischenbehälter aufgenommen wird.

Während der meisten Zeit der Reinigung sind somit der Luftstrom und der Geräuschpegel gering und der Energieverbrauch des Sauggebläses ist reduziert. Erst wenn der Zwischenbehälter geleert werden muss, muss der Luftstrom des Sauggebläses um den Faktor 1,5 bis 2 und dementsprechend auch die Leistung des Gebläses erhöht werden.

Deshalb arbeitet das Sauggebläse nur mit seinem maximalen Energieverbrauch zum Zweck der Entleerung des Zwischenbehälters von Grobschmutz, der durch die erhöhte Luftgeschwindigkeit nunmehr flugfähig gemacht wird und in den nachgeschalteten, der Endlagerung bestimmten Sammelbehälter befördert wird.

Auf diese Weise kann ein Kehrfahrzeug mit der erfindungsgemäßen Schmutzsammelvorrichtung für einen sehr langen Zeitraum ununterbrochen in Betrieb bleiben, weil es nicht notwendig ist, den Grobschmutz-Sammelbehälter intermittierend zu entleeren, wie dies bei der DE 198 51 66 C1 der Fall war.

Das Volumen des endlagerseitig vorgesehenen Sammelbehälters ist um ein Vielfaches größer, als das Volumen des Zwischenbehälters, wobei ein Volumenverhältnis von 1:5 bevorzugt wird.

Im Zwischenbehälter sind bevorzugt ein oder mehrere Sensoren angeordnet, die den Füllstand mit Grobschmutz erfassen. Solche Sensoren können entweder berührungslos arbeiten (optisch, Ultraschall, induktiv, kapazitiv) oder auch berührend mit geeigneten, federbelasteten Fühlern den Füllstand im Zwischenbehälter erfassen.

Weil der Zwischenbehälter mit zeitweilig (während des Wirkens des verminderten Saugdruckes) nicht flugfähigem Grobschmutz befüllt ist, wird zum Zweck der Entleerung des Zwischenbehälters der Luftstrom des Sauggebläses erhöht und die nun im Zwischenbehälter wirkende Luftströmung mit hoher Luftgeschwindigkeit macht den dort lagernden Grobschmutz flugfähig und befördert diesen in den vielfach größeren endlagerseitig vorgesehenen Sammeltank, der mit dem Zwischenbehälter luftschlüssig verbunden ist und in der Regel erhöht über dem Zwischenbehälter angeordnet ist.

Die Maximalleistung des Sauggebläses erfordert eine bestimmte Luftgeschwindigkeit, die auch als Transportgeschwindigkeit bezeichnet wird, deren Größe abhängig ist vom Gewicht und den Abmessungen der Ablagerungen (Grobschmutz) im Zwischenbehälter ist.

Es wird bevorzugt, wenn die verwendete Schmutzsammelvorrichtung (einschließlich der verwendeten Frontschürze) allseitig in Richtung zur Fahrbahnebene geschlossen ist und lediglich frontseitig eine düsenartig verengte Aufnahmeöffnung aufweist, um die Luftgeschwindigkeit in diesem Bereich nochmals zu erhöhen. Dies ermöglicht eine hohe Aufnahmeleistung von dem auf der Fahrbahnfläche lagernden Grobschmutz.

Bei der Kehrmaschine sollte die im Saugluftstrom des Sauggebläses befindliche Fläche der Schmutzsammelvorrichtung für ein Kehrfahrzeug im Bereich zwischen 20 bis 100 x 10⁻³ m2 liegen.
Die Breite der frontseitigen Düse sollte weniger als 50 % der Breite der Reinigungsmaschine betragen, um eine möglichst effektive Schmutzaufnahme im Frontbereich mit hohen Luftgeschwindigkeiten zu ermöglichen.

Der Vorteil des in der Schmutzsammelvorrichtung integrierten Zwischenbehälters ist, dass nur ein niedriger Luftstrom notwendig ist, um den Schmutz von der Aufnahmeebene in die Schmutzsammelvorrichtung zu befördern, weil der größte Förderanteil bei dieser Tätigkeit von der drehend angetriebenen Kehrwalze des Reinigungsfahrzeuges erfolgt.

Versuche haben gezeigt, dass lediglich ein Luftstrom im Bereich von etwa 260 l/s benötigt wird, um eine erfolgreiche Befüllung des Zwischenbehälters für eine Schmutzsammelvorrichtung bei einem Kehrfahrzeug zu erreichen.

Demnach wird die Schmutzsammelvorrichtung für ein Kehrfahrzeug mit einer erniedrigten Saugleistung des Sauggebläses im Bereich von 260 l/s für den größten Teil der Betriebszeit verwendet. Sobald der Zwischenbehälter voll ist, wird der Luftstrom auf z. B. 520 l/s erhöht, um so den Zwischenbehälter von dem Grobschmutz zu entleeren. Durch den erhöhten Luftstrom wird der Grobschmutz flugfähig gemacht.

Alle hier angegebenen Werte sind nur beispielhaft zu verstehen und sollen lediglich die verwendeten Größenordnungen darstellen. Sie beschränken den Erfindungsgedanken nicht.

Der im Zwischenbehälter angeordnete Füllstandsensor steuert somit die Leistung des Sauggebläses. Es kann auch alternativ eine Regelung vorgesehen sein, bei der das Sauggebläse in Abhängigkeit vom Füllstand im Zwischenbehälter in seiner Leistung geregelt wird.

Ist der Zwischenbehälter entleert, wird die Leistung des Sauggebläses wieder auf den Betriebszustand von z. B. 260 l/s herabgesetzt.

Alternativ kann auch ein Sichtfenster in der Schmutzsammelvorrichtung für das Kehrfahrzeug angeordnet sein, durch welches der Bediener optisch die Füllung des Zwischenbehälters kontrollieren kann.

Wenn man für den Drehantrieb der Kehrwalze einen Energiebedarf von 700 Watt ansetzt, sind hohe Energiesparpotentiale gegeben. Versuche haben gezeigt, dass der Betrieb eines Kehrfahrzeuges nach dem erfindungsgemäßen Verfahren lediglich 50 % der üblichen Energie eines Kehrfahrzeuges benötigt, wobei diese benötigte Energie umgerechnet etwa bei 2000 Watt elektrischer Leistung liegt.

Dies ist ein immenser Vorteil gegenüber den üblichen Leistungen von Sauggebläsen, die z. B. bei einer Straßenkehrmaschine des Typs CR2250 (Nilfisk) bei 7,5 kW liegt.

Mit dem erfindungsgemäßen Verfahren werden also 5,5 kW eingespart oder 75 % der verwendeten Energiemenge für den Betrieb eines Kehrfahrzeuges mit einer erfindungsgemäßen Schmutzsammelvorrichtung.

Bezogen auf den Energieverbrauch eines Staubsaugers, der entweder als Bodenstaubsauger oder als Standstaubsauger ausgebildet ist, ergibt sich daraus, dass im Normalbetrieb eine Leistung lediglich von 250 Watt benötigt wird und nur zur Entleerung des Zwischenbehälters die Leistung zeitweilig bzw. kurzzeitig auf 900 Watt gesteigert wird.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Soweit einzelne Gegenstände als "erfindungswesentlich" oder "wichtig" bezeichnet sind, bedeutet dies nicht, dass diese Gegenstände notwendigerweise den Gegenstand eines unabhängigen Anspruches bilden müssen. Dies wird allein durch die jeweils geltende Fassung des unabhängigen Patentanspruches bestimmt.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert den Aufbau eines Kehrfahrzeuges ohne Angabe des Fahrwerkes und ähnlicher Teile
- Figur 2:: perspektivische Ansicht der Schmutzsammelvorrichtung für das Kehrfahrzeug nach Figur 1
- Figur 3:: die Unteransicht der Schmutzsammelvorrichtung nach Figur 2
- Figur 4:: der Schnitt durch eine Schmutzsammelvorrichtung nach Figur 2 und 3 bei der Aufnahme von Grobschmutz
- Figur 5:: der Schnitt durch die Schmutzsammelvorrichtung nach Figur 4 bei der Aufnahme von Feinschmutz mit Darstellung weiterer Einzelheiten, die in Figur 4 noch nicht dargestellt sind
- Figur 6:: schematisiert die Darstellung der Sensorsignale des Füllstandsensors im Zwischenbehälter nach Figur 1
- Figur 7:: die intermittierende Luftgeschwindigkeit bei einer Schmutzsammelvorrichtung für ein Kehrfahrzeug in der Abhängigkeit von dem Sensorsignal des Füllstandsensors
- Figur 8:: der intermittierende Energieverbrauch des Sauggebläses eines Kehrfahrzeuges
- Figur 9:: die Darstellung des Energieverbrauches des Sauggebläses eines Kehrfahrzeuges über die Prozentzahl der Betriebszeit mit niedriger Luftgeschwindigkeit
- Figur 10:: eine Tabelle, die den Energieverbrauch des Sauggebläses eines Kehrfahrzeuges im Normalbetrieb und im Entleerungsbetrieb darstellt
- Figur 11:: Tabelle über den Zeitanteil des Betriebs einer Kehrmaschine bezogen auf den Energieverbrauch

Der Einfachheit halber wurde bei der Beschreibung des Betriebs eines Boden- oder Standstaubsaugers nicht auf das hierfür verwendete Sauggebläse und einen Sammelbehälter Bezug genommen. Diesbezügliche Informationen sind Teil der Offenbarung der eingangs genannten US 5,500,979 A1. Auf die dortige Beschreibung wird Bezug genommen.

Insbesondere zeigt die dortige Figur 14 eine vollständige Darstellung eines Standstaubsaugers mit einem Sauggebläse, einem Sammelbehälter und einem dazu gehörenden Feinfilter. Alle diese Teile sind auch Teile der vorliegenden Erfindung.

Die Figur 1 zeigt schematisiert die Luftführung in einem Kehrfahrzeug, die beispielsweise mit der DE 41 28 879 A1 oder der EP 2 350 393 B1 beschrieben ist. Alle dort beschriebenen Merkmale, insbesondere das Fahrgestell, die Lenkung, der Fahrantrieb und dergleichen sind der besseren Übersichtlichkeit halber in der Figur 1 der vorliegenden Erfindungsbeschreibung fortgelassen worden.

Demnach weist das Kehrfahrzeug 1 nach Figur 1 eine Schmutzsammelvorrichtung 2 auf, die im Wesentlichen aus einem Gehäuse 26 (siehe Figur 2) besteht, welches bezüglich seiner Deckwand 27 bogenförmig ausgebildet ist und an seinem vorderen Ende eine höheneinstellbare Frontschürze 15 trägt.

Über eine nicht in Figur 1 dargestellte Abstützvorrichtung ist die Schmutzsammelvorrichtung 2 nach Figur 1 über einer Fahrbahn-Ebene 19 bewegbar, und zwar über den Fahrantrieb des Kehrfahrzeuges. Im Innenraum der Schmutzsammelvorrichtung 2 ist eine drehend angetriebene Kehrwalze 14 angeordnet. Beim Betrieb der Schmutzsammelvorrichtung 2 wird in Fahrtrichtung 13 somit die Frontschürze 15 über die Fahrbahnebene 19 geführt und der dort lagernde Grobschmutz 17 und ein gegebenenfalls dort lagernder Feinschmutz 18 werden aufgenommen.

Es wurde bereits schon in der Beschreibungseinleitung erwähnt, dass der Grobschmutz 17 aus einem im Normalbetrieb der Schmutzsammelvorrichtung 2 nicht flugfähigem Material besteht, wie z. B. Steinen, Flaschen, Dosen und dergleichen.

Der Feinschmutz 18 wird hingegen im Normalbetrieb der Schmutzsammelvorrichtung 2 sofort aufgenommen und in Pfeilrichtung 21 über einen Verbindungskanal 3 in einen nachgeschalteten Grobschmutz-Sammelbehälter 4 gefördert.

Der Ausgang des Grobschmutz-Sammelbehälters 4 ist über einen weiteren Verbindungskanal 5 mit einem Feinschmutz-Sammelbehälter 6 verbunden, so dass der Feinschmutz auf das Filter 7 gelangt, von dort abfällt und im Feinschmutz-Sammelbehälter 6 abgelagert wird.

Hinter dem Filter 7 ist ein Sauggebläse 8 angeordnet, welches über eine Antriebswelle 11 in einer bestimmten Drehrichtung von einem Motor 9 angetrieben wird.

Der Motor 9 kann entweder ein elektrischer Antriebsmotor sein oder er kann auch über eine Kupplung und ein entsprechendes Zwischengetriebe direkt vom Fahrantrieb des Kehrfahrzeuges 1 abgeleitet sein.

Die vom Sauggebläse 8 über dem Feinschmutz-Sammelbehälter 6 in Pfeilrichtung 25 angesaugte Luft strömt somit durch das Filter 7 hindurch und verlässt in gereinigter Form den Auslass des Filters 7 in Pfeilrichtung 12.

Es wurde bereits schon in der allgemeinen Beschreibung darauf hingewiesen, dass auch der Feinschmutz-Sammelbehälter 6 mit dem Grobschmutz-Sammelbehälter 4 zusammenfallen kann und beide Behälter einen einzigen Behälter bilden können.

Im gezeigten Ausführungsbeispiel sind jedoch die beiden Behälter 4, 6 voneinander getrennt, was bestimmte Betriebsvorteile hat.
Während des Normalbetriebes ist die Saugleistung des Sauggebläses 8 so reduziert, dass lediglich ein reduzierter Luftstrom im Bereich der Frontseite der Frontschürze 15 und im Bereich der Ansaugseite der Kehrwalze 14 besteht, so dass es mit dem reduzierten Saugluftstrom lediglich gelingt, dass die Kehrwalze 14 den Grobschmutz 17 von der Fahrbahnebene 19 aufnimmt und im Überwurfprinzip in Pfeilrichtung 20 (oder alternativ im Unterwurfbetrieb) in einen sich an die Kehrwalze 14 anschließenden, wannenförmigen, nach oben geöffneten Zwischenbehälter 10 transportiert. Dort wird der Grobschmutz abgelagert, wie es in Figur 1 dargestellt ist.

Während des Normalbetriebs wird jedoch der aufgenommene Feinschmutz 18 über den Zwischenbehälter 10 hinweg in Pfeilrichtung 21 entweder in den Grobschmutz-Sammelbehälter 4 und/oder in den nachgeschalteten Feinschmutz-Sammelbehälter 6 befördert.

Wenn nun durch die Überwachung mittels eines Füllstandsensors der Füllstand im Zwischenbehälter 10 so groß ist, dass er entleert werden muss, wird die Leistung des Sauggebläses 8 stark erhöht und der im Zwischenbehälter 10 lagernde Grobschmutz 17 wird durch diesen erhöhten Saugdruck flugfähig gemacht und wird in Pfeilrichtung 21 in den Grobschmutzbehälter 4 transportiert. Dort wird er abgelagert, wie in Figur 1 dargestellt.

Während dieses Entleerungsbetriebes wird nach wie vor der Feinstaub, der möglicherweise im Grobschmutz-Sammelbehälter 4 noch abgelagert ist, in den Feinschmutz-Sammelbehälter 6 übergeführt.

Somit erfolgt die Entleerung des Zwischenbehälters 10 über den nun flugfähig gemachten Grobschmutz 17 in Pfeilrichtung 23 in den hierfür vorgesehenen Grobschmutz-Sammelbehälter 4. Der noch eventuell im Grobschmutz-Sammelbehälter 4 bestehende Feinstaub wird somit in Pfeilrichtung 24 weiter befördert und in Pfeilrichtung 25 gegen das Filter 7 gefördert, wo der Feinschmutz 18 abgeschieden wird.

Es ist nicht dargestellt, dass sowohl der Grobschmutz-Sammelbehälter 4, als auch der Feinschmutz-Sammelbehälter 6 von Zeit zu Zeit entleert werden können.

Die Figuren 2 bis 5 zeigen weitere Einzelheiten der erfindungsgemäßen Schmutzsammelvorrichtung 2.

In Figur 2 ist dargestellt, dass an der Schmutzsammelvorrichtung 2 noch zusätzliche Abstütz- und Fahreinheiten 30 angeordnet sein können, so dass diese nicht fest am Kehrfahrzeug 1 befestigt sein muss, sondern getrennt und lediglich über eine Koppelverbindung mit dem Kehrfahrzeug 1 in Fahrtrichtung 13 betrieben werden kann.

Ferner zeigt die Figur 2, dass die frontseitig angeordnete Frontschürze 15 im Bereich einer Schwenkachse 33 schwenkbar in Pfeilrichtung 34 und in Gegenrichtung hierzu ausgebildet ist und sich mit frontschürzenseitigen Dichtlippen 35 an der zugeordneten Frontwand 38 des Gehäuses 26 der Schmutzsammetvorrichtung 2 abdichtend anlegt.

Somit ist die an der Frontwand 38 anliegende Dichtlippe 35 der Frontschürze 15 in den Pfeilrichtungen 36 höheneinstellbar angeordnet. Zu diesem Zweck ist an der Seite des Gehäuses ein Gestellrahmen 16 vorgesehen, an dessen vorderen freien Ende die Schwenkachse 33 für die Schwenklagerung der Frontschürze 15 befestigt ist.

Die Frontschürze 15 weist im Bereich der frontseitigen Ansaugöffnung eine Konusverengung 39 auf, so dass im Bereich dieser Ansaugöffnung eine hohe Luftgeschwindigkeit entsteht, die in der Lage ist, sowohl den auf der Fahrbahnebene 19 lagernden Grobschmutz 17 und den dort lagernden Feinschmutz 18 zumindest in den Arbeitsbereich der drehend angetriebenen Kehrwalze 14 zu bringen. Die Seitenwände der Frontschürze sollten möglichst abgedichtet auf der Fahrbahnebene liegen oder einen geringen Spalt zur Fahrbahnebene bilden.

Gemäß Figur 3 erweitert sich die Fläche der Frontschürze 15 in Richtung auf die Kehrwalze 14, die somit den aufgenommenen Schmutz in einen im Gehäuse 26 der Schmutzsammelvorrichtung 2 angeordneten Zwischenbehälter 10 befördert, wie dies in den Figuren 4 und 5 dargestellt ist.

Der Zwischenbehälter 10 weist eine Bodenfläche 41 auf, die lediglich durch eine schräg nach hinten abfallende Konuswand 44 von dem Arbeitsbereich der Kehrwalze 14 getrennt ist, so dass es ohne Weiteres möglich ist, dass die Kehrwalze auch bei geringem Saugdruck den Grobschmutz 17 gemäß Figur 4 im Überwurfprinzip, gemäß Pfeilrichtung 43 in den im Gehäuse 26 angeordneten Zwischenbehälter 10 zu befördern.

Das Gehäuse 26 besteht generell aus einer Deckwand 27 und zwei zueinander parallelen Seitenwänden 28, die rückseitig von einer Rückwand 29 verbunden sind.

An der Vorderseite ist eine Frontwand 38 angeordnet, an welche sich die Dichtlippe 35 der Frontschürze 15 höheneinstellbar in den Pfeilrichtungen 36 (siehe Figur 2 und Figur 4) abdichtend anlegt.

Zur Aufnahme von Grobschmutz kann deshalb die Frontschürze nach oben abschwenken und der auf der Fahrbahnebene 19 liegende Grobschmutz, z. B. eine Dose gemäß Figur 4, wird somit in den Arbeitsbereich der Kehrwalze 14 befördert. Die Kehrwalze 14 bildet einen nach unten bodenseitig verengten Aufnahmeraum 76, in dem der im Normalbetrieb herrschende, verringerte Saugdruck anliegt.

Der Saugdruck ist im Wesentlichen lediglich dafür geeignet, den Feinschmutz 18 in den Zwischenbehälter 10 zu befördern, und der Grobschmutz wird im Wesentlichen ebenfalls nur in den Arbeitsbereich der Kehrwalze 14 gebracht und von dieser gemäß Pfeilrichtung 43 im Überwurfprinzip in den Zwischenbehälter 10 befördert, wo der Grobschmutz mit dem Bezugszeichen 17' in Figur 4 dargestellt ist.

Aufgrund des im Normalbetrieb herrschenden verringerten Saugdrucks splittet bzw. teilt sich somit die Pfeilrichtung 43 (Förderrichtung der Kehrwalze 14) auf, weil der Feinschmutz 18 aus der Pfeilrichtung 46 abgesplittet wird und aufgrund des verringerten Saugdrucks über den Verbindungskanal 3 zumindest in den Grobschmutz-Sammelbehälter 4 befördert wird.

Der Grobschmutz wird hingegen in Pfeilrichtung 46 auf der Bodenfläche 41 des Zwischenbehälters 10 abgelagert.

Der Zwischenbehälter wird frontseitig durch eine schräg verlaufende Konuswand 44 (siehe Figur 4) begrenzt, wobei die Bodenfläche 41 etwa parallel zur Fahrbahnebene 19 ausgebildet ist und rückseitig durch eine Absetzwand 45 abgeschlossen wird, so dass eine genügend hohe Füllhöhe von Grobschmutz 17 im Zwischenbehälter 10 möglich ist. Dies ist in Figur 5 dargestellt. Es ist in Figur 5 ein maximales Füllniveau 51 im Zwischenbehälter 10 schematisiert dargestellt, und es ist ferner dargestellt, dass der Füllstandsensor 49 mit seinem Messstrahl 50 die Oberfläche des Grobschmutzes im Zwischenbehälters 10 abtastet und bei Erreichen des maximal zulässigen Füllniveaus 51 ein Signal gemäß Figur 6 erzeugt.

Alternativ kann ein solcher Füllstandsensor 49 auch durch horizontal messende Füllstandsensoren 49' ersetzt sein, die das Füllniveau 51 im Zwischenbehälter 10 seitlich erfassen.

Gemäß der allgemeinen Beschreibung können auch mechanische Abtastfühler verwendet werden.

Die Figur 2 zeigt in Verbindung mit Figur 3 auch noch, dass die Abstütz- und Fahreinheiten der Schmutz-Sammelvorrichtung 2 aus Rollen 31 bestehen können, die in Pfeilrichtung 32 vertikal höheneinstellbar ausgebildet sind.

Die Frontschürze 15 weist noch seitliche, konisch sich erweiternde Seitenschürzen 37 auf, und auch das Gehäuse 26 der Schmutzsammelvorrichtung 2 ist an der Bodenseite bevorzugt gegenüber der Fahrbahnebene 19 abgedichtet oder lässt nur geringfügige Spalte offen, um einen möglichst hohen Saugdruck lediglich im Bereich der Frontschürze 15 zu erzeugen, insbesondere dort wo der Grob- und Feinschmutz 17, 18 aufgenommen werden soll.

Die Figur 3 zeigt ferner, dass sich die seitlichen Begrenzungen des Zwischenbehälters 10 bevorzugt konisch in Richtung auf den absaugenden Verbindungskanal 3 verengen und solchermaßen Konuswände 40 bilden.

Die Kehrwalze 14 ist auf einer Welle 42 befestigt, die über einen nicht näher dargestellten Drehantrieb drehend angetrieben ist.

In Figur 5 ist dargestellt, dass der Aufnahmeraum 76 für den Betrieb der Kehrwalze 14 im Gehäuse 26 rückseitig durch eine Dichtwand 48 abgeschlossen ist und sich danach als schräg nach hinten gerichtete Konuswand 44 fortsetzt.

Es ist jedoch bevorzugt, wenn der von der Kehrwalze aufgenommene Feinschmutz 18 in Pfeilrichtung 47 im Normalbetrieb mitgenommen wird und sich nicht im Zwischenbehälter 10 absetzt.

Die Figur 6 zeigt nun in schematisierter Form, dass der Füllstand des Füllstandsensors 49 im Zwischenbehälter 10, 70 überwacht wird und wenn der Füllstand eine gewisse maximale Höhe überschreitet, wird ein Sensorsignal 52 im Zeitraum zwischen t1 und t2 erzeugt.
Im Zeitraum von 0 bis t1 erfolgt hierbei der Normalbetrieb und ebenso im Zeitraum zwischen t2 und t3.

Die Zeiträume für den Normalbetrieb zwischen 0 und t1 und t2 und t3 sind nur verkürzt dargestellt. In Wirklichkeit handelt es sich um wesentlich zeitlich auseinander gedehnte Zeiträume. Dies ist mit den in den Zeichnungen eingetragenen Formeln dargestellt. Die Betriebszeit im Normalbertrieb ist t_{B}, während die Betriebszeit im Reinigungsbetrieb t_{C} ist.

Die Figur 7 zeigt nun, dass in Abhängigkeit vom Sensorsignal 52 nach Figur 6 die Luftgeschwindigkeit eines Sauggebläses 8 bei einer Schmutzsammelvorrichtung 2 für ein Kehrfahrzeug 1 von einem Normalbetrieb von 260 l/s beispielsweise auf 560 l/s erhöht wird. Während dieser Zeit wird demnach der Grobschmutz 17 aus dem Zwischenbehälter 10 flugfähig und damit entfernt, und wenn der Füllstandsensor 49 die Entleerung des Zwischenbehälters 10 angezeigt hat, wird ab dem Zeitpunkt t2 wieder in den Normalbetrieb mit verringertem Saugdruck übergegangen.

Im Zeitraum zwischen t3 und t4 erfolgt ein weiterer Reinigungs- oder Entleerungszyklus von Grobschmutz 17 aus dem Zwischenbehälter 10.

Die Figur 8 zeigt, dass durch die Erhöhung des Saugdrucks in Figur 5 im Entleerungsbetrieb die Leistung des Sauggebläses von etwa 1180 Watt (Normalbetrieb) auf etwa 3950 Watt gesteigert werden muss, um eine genügend hohe Luftgeschwindigkeit in dem Zeitraum zwischen t1 und t2 sowie im Zeitraum zwischen t3 und t4 zu erreichen. Die gestrichelte Linie zeigt einen hieraus gemittelten mittleren Energieverbrauch.

Wichtig ist gegenüber dem Stand der Technik, dass in Figur 8 der Stand der Technik stets ein maximaler Energieverbrauch des Sauggebläses von 3950 Watt gegeben ist und es nicht vorgesehen ist, dass der Energieverbrauch des Gebläses im Normalbetrieb auf 1180 Watt gesenkt wird.

Es versteht sich von selbst, dass die hier angegebenen Verbrauchszahlen des Energieverbrauchs in weiten Grenzen veränderlich sind und von der Leistung des Sauggebläses abhängen. Wichtig ist lediglich das Verhältnis, dass eben im Normalbetrieb das Sauggebläse nur noch mit einem Drittel der maximalen Leistung arbeitet und dieser Normalbetrieb über einen sehr langen Zeitraum aufrecht erhalten bleibt, solange, bis der Zwischenbehälter 10 mit Grobschmutz 17 vollständig gefüllt ist und der Füllstandsensor 49 diesen maximalen Füllstand signalisiert.

Die Figur 9 zeigt, dass bei einem Kehrfahrzeug 1 mit einer Schmutzsammelvorrichtung 2 das hierfür verwendete Sauggebläse 8 lediglich z.B. 10 % der Betriebszeit mit einer maximalen Energie von z. B. 3700 Watt betrieben werden muss und in fast 100 % der Betriebszeit lediglich mit einem Energieverbrauch von 1100 Watt betrieben wird.

Die dort gezeigte Verbrauchskurve 53 ist lediglich beispielhaft zu verstehen, und die angegebenen Zahlenwerte sind nur beispielhaft zur Illustration der Erfindung angegeben.

Die Tabelle in Figur 10 zeigt, dass im Entleerungsbetrieb das Sauggebläse einen Energieverbrauch von 3269 Watt hat, während im Normalbetrieb das Gebläse lediglich einen Energieverbrauch von 480 Watt hat, während die Bürstenleistung der Kehrwalze 14 stets bei 700 Watt elektrischer Leistung liegt.

In der Spitze wird somit im Entleerungsbetrieb ein Energieverbrauch von 3969 Watt angegeben, während im Normalbetrieb das Sauggebläse lediglich einen Energieverbrauch von 1180 Watt hat.

Die Tabelle in Figur 11 zeigt den Zeitanteil des Energieverbrauchs des Sauggebläses für die Schmutzsammelvorrichtung 2 eines Kehrfahrzeuges 1 in der Abhängigkeit von der verwendeten Betriebszeit. Daraus ist erkennbar, dass überwiegend das Kehrfahrzeug mit einem Sauggebläse verringerter Leistung (90 % Zeitanteil mit 1459 Watt) betrieben wird und lediglich eine Entleerungszeit von 10 % der Betriebszeit mit einem Energieverbrauch von 3690 Watt belastet ist.

### Zeichnungslegende

- 1: Kehrfahrzeug
- 2: Schmutzsammelvorrichtung
- 3: Verbindungskanal
- 4: Grobschmutz-Sammelbehälter
- 5: Verbindungskanal
- 6: Feinschmutz-Sammeibehälter
- 7: Filter
- 8: Sauggebläse
- 9: Motor
- 10: Zwischenbehälter
- 11: Antriebswelle
- 12: Pfeilrichtung
- 13: Pfeilrichtung
- 14: Kehrwalze
- 15: Frontschürze
- 16: Gestellrahmen
- 17: Grobschmutz
- 18: Feinschmutz
- 19: Fahrbahnebene
- 20: Pfeilrichtung
- 21: Pfeilrichtung
- 22: Pfeilrichtung
- 23: Pfeilrichtung
- 24: Pfeilrichtung
- 25: Pfeilrichtung
- 26: Gehäuse
- 27: Deckwand
- 28: Seitenwand
- 29: Rückwand
- 30: Abstütz- und Fahreinheit
- 31: Rolle
- 32: Pfeilrichtung
- 33: Schwenkachse
- 34: Pfeilrichtung
- 35: Dichtlippe
- 36: Pfeilrichtung
- 37: Seitenschürze (von 15)
- 38: Frontwand
- 39: Konusverengung
- 40: Konuswand (von 10)
- 41: Bodenfläche (von 10)
- 42: Welle (von 14)
- 43: Pfeilrichtung
- 44: Konuswand (von 10)
- 45: Absatzwand (von 10)
- 46: Pfeilrichtung
- 47: Pfeilrichtung
- 48: Dichtwand
- 49: Füllstandsensor 49'
- 50: Messstrahl
- 51: Füllniveau
- 52: Sensorsignal
- 53: Verbrauchskurve

## Patentansprüche

1. Schmutzsammelvorrichtung (2) für ein Reinigungsgerät in Form eines Kehrfahrzeugs (1) bestehend aus einem über der Fahrbahnebene (19) verschiebbar angetriebenen Gehäuse (26), in dem mindestens eine drehend angetriebene Kehrwalze (14) angeordnet ist, die den Grob- und Feinschmutz (17, 18) von der Fahrbahnebene (19) ablöst und unterstützt durch einen Saugluftstrom eines Sauggebläses (8) in einen Sammelbehälter (4, 6) befördert, wobei im Gehäuse (26) der Schmutzsammelvorrichtung (2) ein im Saugluftstrom des Sauggebläses (8) liegender Zwischenbehälter (10) zur zeitweiligen Zwischenlagerung von Grobschmutz (17) angeordnet ist, **dadurch gekennzeichnet, dass** das Sauggebläse in der Drehzahl- und/oder Leistung regelbar ist und zur Durchführung folgender Schritte ausgebildet ist:
1.1 in einem ersten Schritt, der einem Normalbetrieb entspricht, ist die Saugleistung des Sauggebläses (8) so niedrig eingestellt, dass der Saugdruck in der Schmutzsammelvorrichtung (2) gerade ausreicht, um den aufgenommenen Grobschmutz (17) in den Zwischenbehälter (10) zu fördern und dort abzulagern und den aufgenommenen Feinschmutz (18) in einen nachgeschalteten Sammelbehälter (4, 6) zu fördern,
1.2 in einem zweiten Schritt wird der Füllstand im Zwischenbehälter (10) bezüglich des dort abgelagerten Grobschmutzes (17) erfasst,
1.3 in einem dritten Verfahrensschritt, der einem Entleerungsbetrieb entspricht, wird bei Überschreitung des Füllstandes im Zwischenbehälter (10) die Saugleistung des Sauggebläses (8) derart gesteigert, dass der im Zwischenbehälter (10) zeitweilig abgelagerte Grobschmutz (17) flugfähig wird und in den nachgeschalteten Sammelbehälter (4 und/oder 6) gefördert wird.

2. Schmutzsammelvorrichtung nach Anspruch 1, **dadurch gekennzeichnet, dass** der Sammelbehälter (4, 6) einen Grobschmutz-Sammelbehälter (4) umfasst, der in luftschlüssiger Verbindung mit einem nachgeschalteten Feinschmutz-Sammelbehälter (6) steht.

3. Verfahren zum Betrieb einer Schmutzsammelvorrichtung (2) für ein Kehrfahrzeug (1), **dadurch gekennzeichnet, dass** ein in der Drehzahl- und/oder Leistung regelbares Sauggebläse (8) verwendet wird, und dass
3.1 in einem ersten Verfahrensschritt, der einem Normalbetrieb entspricht, die Saugleistung des Sauggebläses (8) so niedrig eingestellt wird, dass der Saugdruck in der Schmutzsammelvorrichtung (2) gerade ausreicht, um den aufgenommenen Grobschmutz (17) in einen Zwischenbehälter (10) zu fördern und dort abzulagern, und den aufgenommenen Feinschmutz (18) in einen nachgeschalteten Sammelbehälter (4, 6) zu fördern,
3.2 dass in einem zweiten Verfahrensschritt der Füllstand im Zwischenbehälter (10) bezüglich des dort abgelagerten Grobschmutzes (17) erfasst wird,
3.3 und dass in einem dritten Verfahrensschritt, der einem Entleerungsbetrieb entspricht, bei Überschreitung des Füllstandes im Zwischenbehälter (10) die Saugleistung des Sauggebläses (8) derart gesteigert wird, dass der im Zwischenbehälter (10) zeitweilig abgelagerte Grobschmutz (17) flugfähig wird und in den nachgeschalteten Sammelbehälter (4, 6) gefördert wird.

4. Verfahren nach Anspruch 3, **dadurch gekennzeichnet, dass** für den Betrieb einer Schmutzsammelvorrichtung (2) für ein Kehrfahrzeug (1) der Energieverbrauch des Sauggebläses (8) vom ersten Verfahrensschritt entsprechend dem Normalbetrieb, zum zweiten Verfahrensschritt entsprechend dem Entleerungsbetrieb, etwa verdoppelt wird.

5. Verfahren nach einem der Ansprüche 3 oder 4, **dadurch gekennzeichnet, dass** die im Saugluftstrom des Sauggebläses (8) befindliche Fläche der Schmutzsammelvorrichtung (2) für ein Kehrfahrzeug (1) im Bereich zwischen 20 bis 100 x 10⁻³ m2 beträgt und dass die gleiche Fläche der Staubsaugerdüse im Bereich zwischen 1 bis 5 x 10⁻³ m2 beträgt.

## Claims

1. Dirt collecting device (2) for a cleaning appliance in the form of a sweeping vehicle (1) consisting of a housing (26) driven to be displaceable over the roadway plane (19) and in which is arranged at least one rotatably driven sweeping roller (14) which removes the coarse dirt and fine dirt (17, 18) from the roadway plane (19) and supported by a suction air stream of a suction fan (8) conveys it into a collection container (4, 6), wherein an intermediate container (10) lying in the suction air stream of the suction fan (8) for temporary intermediate storage of coarse dirt (17) is arranged in the housing (26) of the dirt collecting device (2), **characterised in that** the suction fan can be regulated in speed and/or power and is designed for carrying out the following steps:
1.1 in a first step, which corresponds to normal operation, the suction power of the suction fan (8) is set so low that the suction pressure in the dirt collecting device (2) is just sufficient in order to convey the picked-up coarse dirt (17) into the intermediate container (10) and to store it there and to convey the picked-up fine dirt (18) into a downstream collection container (4, 6),
1.2 in a second step, the filling level in the intermediate container (10) is recorded with regard to the coarse dirt (17) stored there,
1.3 in a third method step, which corresponds to an emptying operation, on exceeding the filling level in the intermediate container (10), the suction power of the suction fan (8) is increased such that the coarse dirt (17) stored temporarily in the intermediate container (10) becomes dispersible and is conveyed into the downstream collection container (4 and/or 6).

2. Dirt collecting device according to claim 1, **characterised in that** the collection container (4, 6) comprises a coarse dirt collection container (4) which is in hermetically sealed connection with a downstream fine dirt collection container (6).

3. Method for operating a dirt collecting device (2) for a sweeping vehicle (1), **characterised in that** a suction fan (8) which can be regulated in speed and/or power is used, and **in that**
3.1 in a first method step, which corresponds to normal operation, the suction power of the suction fan (8) is set so low that the suction pressure in the dirt collecting device (2) is just sufficient in order to convey the picked-up coarse dirt (17) into an intermediate container (10) and to store it there, and to convey the picked-up fine dirt (18) into a downstream collection container (4, 6),
3.2 **in that** in a second method step, the filling level in the intermediate container (10) is recorded with regard to the coarse dirt (17) stored there,
3.3 and **in that** in a third method step, which corresponds to an emptying operation, on exceeding the filling level in the intermediate container (10), the suction power of the suction fan (8) is increased such that the coarse dirt (17) stored temporarily in the intermediate container (10) becomes dispersible and is conveyed into the downstream collection container (4, 6).

4. Method according to claim 3, **characterised in that** for operation of a dirt collecting device (2) for a sweeping vehicle (1), the energy consumption of the suction fan (8) is approximately doubled from the first method step corresponding to normal operation, to the second method step corresponding to the emptying operation.

5. Method according to one of claims 3 or 4, **characterised in that** the surface of the dirt collecting device (2) located in the suction air stream of the suction fan (8) for a sweeping vehicle (1) is in the range between 20 to 100 x 10⁻³ m2 and **in that** the same surface of the vacuum cleaner nozzle is in the range between 1 to 5 x 10⁻³ m2.

## Revendications

1. Dispositif collecteur de détritus (2) pour un appareil de nettoyage sous la forme d'une balayeuse (1) se composant d'un boîtier (26) entraîné de manière coulissante au-dessus du plan de la chaussée (19), dans lequel au moins un rouleau de balayage (14) entraîné en rotation est disposé, qui détache les détritus grossiers et fins (17, 18) du plan de la chaussée (19) et les transporte dans un collecteur (4, 6) soutenu par un flux d'air d'aspiration d'un ventilateur aspirant (8), dans lequel un récipient intermédiaire (10) situé dans le flux d'air d'aspiration du ventilateur aspirant (8) pour l'entreposage temporaire de détritus grossiers (17) est disposé dans le boîtier (26) du dispositif collecteur de détritus (2), **caractérisé en ce que** le ventilateur aspirant peut être régulé en vitesse et/ou puissance et est réalisé pour la réalisation des étapes suivantes :
1.1 dans une première étape, qui correspond à un mode normal, la puissance d'aspiration du ventilateur aspirant (8) est réglée aussi faible que la pression d'aspiration dans le dispositif collecteur de détritus (2) suffit juste à transporter les détritus grossiers (17) reçus dans le récipient intermédiaire (10) et à les déposer dans celui-ci et à transporter les fins détritus (18) reçus dans un collecteur (4, 6) en aval,
1.2 dans une deuxième étape, le niveau de remplissage dans le récipient intermédiaire (10) est détecté par rapport aux détritus grossiers (17) déposés dans celui-ci,
1.3 dans une troisième étape de procédé, qui correspond à un mode de vidage, la puissance d'aspiration du ventilateur aspirant (8) est augmentée lors du dépassement du niveau de remplissage dans le récipient intermédiaire (10) de sorte que les détritus grossiers (17) déposés temporairement dans le récipient intermédiaire (10) puissent voler et soient transportés dans le collecteur (4 et/ou 6) en aval.

2. Dispositif collecteur de détritus selon la revendication 1, **caractérisé en ce que** le collecteur (4, 6) comprend un collecteur de détritus grossiers (4), qui communique par air avec un collecteur de fins détritus (6) en aval.

3. Procédé de fonctionnement d'un dispositif collecteur de détritus (2) pour une balayeuse (1), **caractérisé en ce qu'**un ventilateur aspirant (8) pouvant être régulé en vitesse et/ou puissance est utilisé, et que
3.1 dans une première étape de procédé, qui correspond à un mode normal, la puissance d'aspiration du ventilateur aspirant (8) est réglée aussi faible que la pression d'aspiration dans le dispositif collecteur de détritus (2) suffit juste à transporter les détritus grossiers (17) reçus dans un récipient intermédiaire (10) et à les déposer dans celui-ci et à transporter les fins détritus (18) reçus dans un collecteur (4, 6) en aval,
3.2 que dans une deuxième étape de procédé, le niveau de remplissage dans le récipient intermédiaire (10) est détecté par rapport aux détritus grossiers (17) déposés dans celui-ci,
3.3 et que dans une troisième étape de procédé, qui correspond à un mode de vidage, la puissance d'aspiration du ventilateur aspirant (8) est augmentée lors du dépassement du niveau de remplissage dans le récipient intermédiaire (10) de sorte que les détritus grossiers (17) déposés temporairement dans le récipient intermédiaire (10) puissent voler et soient transportés dans le collecteur (4, 6) en aval.

4. Procédé selon la revendication 3, **caractérisé en ce que**, pour le fonctionnement d'un dispositif collecteur de détritus (2) pour une balayeuse (1), la consommation d'énergie du ventilateur aspirant (8) est à peu près doublée de la première étape de procédé correspondant au mode normal à la deuxième étape de procédé correspondant au mode de vidage.

5. Procédé selon l'une des revendications 3 ou 4, **caractérisé en ce que** la surface se trouvant dans le flux d'air d'aspiration du ventilateur aspirant (8) du dispositif collecteur de détritus (2) pour une balayeuse (1) est dans la plage entre 20 à 100 x 10⁻³ m2 et que la même surface de la buse d'aspirateur est dans la plage entre 1 à 5 x 10⁻³ m2.
